# EUROPÄISCHE PATENTSCHRIFT

(11) **EP 1 003 630 B1**
(45) Veröffentlichungstag und Bekanntmachung des Hinweises auf die Patenterteilung: **20.03.2002**
(21) Anmeldenummer: 98946273.4
(22) Anmeldetag: 04.08.1998
(51) Int. Cl.: B26B 19/28

(54) **TROCKENRASIERAPPARAT**
ELECTRIC SHAVER
RASOIR ELECTRIQUE

(30) Priorität: 23.08.1997 DE 19736776
(43) Veröffentlichungstag der Anmeldung: 31.05.2000
(73) Patentinhaber: Braun GmbH, Kronberg (DE)
(72) Erfinder: EICHHORN, Reinhold, D-65510 Idstein (DE); HARMS, Michael, D-61440 Oberursel (DE); HOTTENROTT, Sebastian, 65510 Idstein-Wörsdorf (DE); JUNK, Peter, D-61389 Schmitten (DE); ODEMER, Michael, 61194 Niddatal (DE); WOLF, Jürgen, D-65830 Kriftel (DE); ULLMANN, Roland, D-63075 Offenbach (DE)
(86) Internationale Anmeldenummer: EP9804839
(87) Internationale Veröffentlichungsnummer: WO9910142

(56) Entgegenhaltungen:
- EP-A- 1 005 405
- DE-A- 2 904 300
- DE-U- 1 711 665
- US-A- 2 339 677

## Beschreibung

Die Erfindung bezieht sich auf einen Trockenrasierapparat, der im Oberbegriff des Hauptanspruchs angegebenen Art.

Ein Trockenrasierapparat der eingangs genannten Art ist aus der US 2,339,677 bekannt. Der aus einem Scherkopfrahmen, sowie einem Obermesser und Untermesser gebildete Scherkopf, ist auf einer oberen Gehäusefläche eines Gehäuses quer zur Bewegungsrichtung eines in Längsrichtung oszillierend angetriebenen Untermessers hin und her bewegbar angeordnet. Zur Übertragung der Antriebsbewegung auf das Untermesser einerseits, sowie auf den Scherkopf andererseits, ist an der Rotationswelle eines im Gehäuse fest angeordneten Elektromotors ein Doppelexzenter vorgesehen. Die durch Antriebselemente in unterschiedlichen Richtungen hin und her bewegbar angetriebenen Massen von Scherkopf, Untermesser sowie Doppelexzenter verursachen übermäßig starke Schwingungen, die sich am Gehäuse sowohl lautstark als auch handhabungsmäßig unangenehm für den Benutzer bemerkbar machen.

Ein Trockenrasierapparat der eingangs genannten Art ist auch aus dem DE-GM 1 711 665 bekannt. Bei sämtlichen Ausführungsformen nach dieser bekannten Druckschrift ist das Antriebselement des elektrischen Antriebes ebenfalls über Getriebeelemente, wie z. B. Zahnradgetriebe, oder einen Doppelexzenter oder einen doppelarmigen Hebel, sowohl mit dem Untermesser als auch mit dem mit einem Obermesser ausgestatteten Scherkopt gekoppelt, um das Untermesser und zusätzlich den kompletten Scherkopf in Bewegung zu versetzen. Unter Berücksichtigung der hier von dem elektrischen Antrieb in Bewegung zu versetzenden Massen, wie Getriebeelemente und Untermesser und darüber hinaus noch dem kompletten Scherkopf, bestehend aus Scherkopfrahmen, Obermesser und Untermesser, wird dem Elektromotor eine höhere Leistung abverlangt, die konstruktiv bei der Auslegung des Trockenrasierapparates entsprechend zu berücksichtigen ist. Die oszillationsbedingt in unterschiedliche Richtungen zu beschleunigenden als auch abzubremsenden Massen übertragen über den am Gehäuse befestigten elektrischen Antrieb Schwingungsmomente auf das Gehäuse des Trockenrasierapparates. Dies macht sich am Gehäuse durch unangenehme Vibration und laute Laufgeräusche bemerkbar.

Aus der DE 3 631 120 A1 ist es bekannt, bei einem Trockenrasierapparat die von einem elektrischen Antrieb und zwar einem Elektromotor in eine hin und her gehende Richtung angetriebenen Massen wie Exzenter, Schwingbrücke mit Kupplungselement sowie Untermesser, mittels exzentrischer Schwunggewichte in ein dynamisches Gleichgewicht zu versetzen, um die unerwünschten Schwingungen zu unterdrücken. Diese dem elektrischen Antrieb zugeordneten Schwunggewichte erfordern zwangsläufigerweise eine Erhöhung der Leistungsabgabe des elektrischen Antriebes, die sich unmittelbar durch eine Verteuerung des elektrischen Antriebes und darüber hinaus bei einem mit wiederaufladbaren Speicherzellen ausgestatteten Trockenrasierapparat durch einen höheren Verbrauch an Speicherleistung und demzufolge einer geringeren Anzahl an Rasuren pro Ladung der Speicherzellen bemerkbar macht.

Der Erfindung liegt die Aufgabe zugrunde, einen Trockenrasierapparat der eingangs genannten Art zu verbessern.

Nach der Erfindung wird diese Aufgabe bei einem Trockenrasierapparat der eingangs genannten Art durch die im Hauptanspruch angegebenen Merkmale gelöst.

Diese Maßnahme nach der Erfindung zeichnet sich durch eine Vielzahl von Vorteilen aus. Bei Inbetriebnahme des elektrischen Antriebes erfährt der elektrische Antrieb, von den vom Antriebselement in Bewegung versetzten Massen sowie auch von der stattfindenden Reibung zwischen den vorhandenen Schneidelementen, eine oszillierende Anregung zumindest jeweils entgegen der Bewegungsrichtung eines oder gegebenenfalls mehrerer Schneidelemente. Diese oszillierende Anregung, die bei der bisher üblichen standardmäßig starren Befestigung eines elektrischen Antriebes am Rasierergehäuse vom elektrischen Antrieb auf das Rasierergehäuse übergeleitet wird und demzufolge dort zu unangenehmer Vibration und einem lautstarken Geräusch führt, wird nach der Erfindung, bedingt durch die schwingfähige Lagerung des elektrischen Antriebes, nicht auf das Gehäuse übergeleitet, sondern verbleibt zunächst beim elektrischen Antrieb und läßt diesen um wenigstens eine Achse schwingen. Der elektrische Antrieb folgt sonach ohne wesentliche Rückwirkung auf das Gehäuse des Trockenrasierapparates den aufgezwungenen Schwingbewegungen. Diese Maßnahme bewirkt zunächst eine erhebliche Reduzierung an Gehäusevibration, sowie daraus ableitbarer Laufgeräusche. Diese Schwingbewegungen des elektrischen Antriebes werden nach der Erfindung in vorteilhafter Weise dazu genutzt, den Scherkopf des Trockenrasierapparates in eine Schwingbewegung zu versetzen. Mit der Schwingbewegung des Scherkopfes und somit mit dem im Scherkopf fest angeordneten Schneidelement wird eine Relativbewegung zwischen Haut und Schneidelement erzeugt. Dies hat zur Folge, daß Haarspitzen, die sich nah an dem Schneidelement befinden und ohne Oszillation nur vereinzelt einfädeln, nun vermehrt in die Schneidöffnungen des Schneidelementes eindringen. Darüber hinaus verlängern sich durch die Oszillation des Scherkopfes die wirksam werdenden Haareintrittsöffnungen im Schneidelement in Oszillationsrichtung. Das eingefädelte Haar wird von dem als Untermesser ausgebildeten Schneidelement mitgenommen, wobei der Schnitt gegen die Kante der Haareintrittsöffnung in dem als Obermesser ausgebildeten Schneidelement erfolgt. Bei einer Schwingbewgung des Scherkopfes in den Bewegungsrichtungen A und B bewegt sich das Obermesser dem Untermesser entgegen und verkürzt damit während des Schneidvorganges den Haarverschiebeweg eines durch die Haareintrittsöffnung eingedrungenen Haares, wodurch das Haar kürzer geschnitten wird. Die Schneidleistung des Trockenrasierapparates wird sonach wesentlich verbessert. Bedingt durch die hohe Schwingungsfrequenz des Scherkopfes wird darüber hinaus eine geringere Gleitreibung des Schneidelementes an der Haut wirksam.

Ein wesentlicher Vorteil der Erfindung besteht darin, daß die von den bewegbaren Massen ausgehende oszillierende Anregung nicht - wie bekannt - auf das Gehäuse des Trockenrasierapparates - siehe DE-GM 1 711 665 -, sondern über die schwingfähige Lagerung des elektrischen Antriebes auf den bewegbaren Scherkopf übergeleitet wird. Die Energie der oszillierenden Anregung wird sonach von einem Ort im Gehäuse, an dem störende Auswirkungen auftreten, umgeleitet an einen Ort, an dem diese Energie in vorteilhafter Weise genutzt werden kann. Dem elektrischen Antrieb wird sonach mangels Koppelung seines Antriebselementes mit dem schwingfähig gelagerten Scherkopf keine Antriebsleistung für diesen Scherkopf abverlangt.

In weiterer Ausgestaltung der Erfindung ist vorgesehen, daß wenigstens der Scherkopf und der elektrische Antrieb als eine Schwingmasse um wenigstens eine gemeinsame Schwingachse schwingfähig gelagert sind.

Zum Zwecke einer Berechnung der Lage der Schwingachse für den elektrischen Antrieb im Gehäuse ist zu berücksichtigen, daß die Schwingmasse durch Einbeziehung der Schwingmasse des elektrischen Antriebes sowie sämtlicher, von den Schwingbewegungen des elektrischen Antriebes in Schwingung versetzbarer Bauelemente, wie z. B. Scherkopf, Tragarme, Lagerkäfig, Kardanrahmen, Schwingrahmen, Tragrahmen, Federelement und Schwingbrücke für eine Schneideinheit und/oder durch Anbringung von zusätzlichen Schwingmassen, gebildet ist.

Nach einer vorteilhaften Ausführungsform der Erfindung ist der elektrische Antrieb mit den in Schwingung versetzbaren Bauelementen um eine quer zu den Bewegungsrichtungen des antreibbaren Schneidelementes verlaufende erste Schwingachse schwingfähig gelagert.

Eine weitere vorteilhafte Ausführungsform der Erfindung zeichnet sich dadurch aus, daß der elektrische Antrieb mit den in Schwingung versetzbaren Bauelementen um eine parallel zu den Bewegungsrichtungen des antreibbaren Schneidelementes verlaufende zweite Schwingachse schwingfähig gelagert ist.

Nach einer bevorzugten Ausführungsform der Erfindung ist vorgesehen, daß der Scherkopf und der elektrische Antrieb mittels einer kardanischen Aufhängung im Gehäuse um die erste Schwingachse sowie um die zweite Schwingachse schwingfähig gelagert sind. Die aus der kardanischen Aufhängung des elektrischen Antriebes und des Scherkopfes im Gehäuse des Trockenrasierapparates ableitbare Anordnung einer die erste Schwingachse rechtwinklig kreuzende zweite Schwingachse ermöglicht es die aus dynamischen Prozessen entstehenden Reaktionskräfte um die erste und die zweite Schwingachse vom Gehäuse fernzuhalten und darüber hinaus für Schwingbewegungen des Scherkopfes sowohl in den Bewegungsrichtungen A und B als auch in den Bewegungsrichtungen C und D zu nutzen.

Nach einer Ausführungsform der Erfindung ist das Schwingelement über den Lagerkäfig oder ein Gehäuseteil mit dem schwingfähigen Tragrahmen koppelbar. In weiterer Ausgestaltung dieser Ausführungsform ist zur Koppelung des Lagerkäfigs oder des Gehäuseteils mit dem Tragrahmen eine Mitnehmervorrichtung vorgesehen.

Nach einer bevorzugten Ausführungsform der Erfindung ist der elektrische Antrieb um eine Schwingachse schwingfähig gelagert.

Eine bevorzugte Ausführungsform der Erfindung zeichnet sich dadurch aus, daß der Scherkopf mittels wenigstens einem Schwingelement im Gehäuse schwingfähig gelagert ist.

Nach einer bevorzugten Ausführungsform der Erfindung ist das Schwingelement durch Gelenke aufweisende Tragarme gebildet.

Nach einer weiteren Ausführungsform der Erfindung ist das Schwingelement durch ein Gehäuseteil gebildet.

Nach einer einfachen, preiswert herstellbaren Ausführungsform der Erfindung ist das Schwingelement durch einen schwingbar gelagerten Kardanrahmen, einen im Kardanrahmen schwingbar gelagerten Lagerkäfig, einen Schwingrahmen und durch Tragarme gebildet.

Eine wesentliche Verbesserung der Schneidleistung der Schneidelemente, sowie eine erhebliche Verminderung der Vibration des Gehäuses des Trockenrasierapparates ist dadurch erreichbar, daß die Schwingachse durch den Stoßmittelpunkt der Schwingmasse verlaufend vorgesehen ist. Stoßmittelpunkt der Schwingmasse ist der Ort, um den der Motor schwingen würde, wenn eine mit Nenndrehzahl laufende Antriebseinheit - elektrischer Antrieb und angetriebene Elemente - frei oszillieren könnten. An diesem Ort erreichen die aufzubringenden Lagerkräfte für die schwingende Masse, hier für die Antriebseinheit, ihr Minimum, wodurch die unerwünschte Gehäusevibration auf ein Minimum reduziert wird.

Nach einer weiteren Ausführungsform der Erfindung ist die Schwingachse in einem Abstand zum Stoßmittelpunkt der Schwingmasse vorgesehen. Mittels einer derartigen Maßnahme läßt sich beispielsweise das Ausmaß der Schwingungsamplitude des elektrischen Antriebes und somit des mit diesem gekoppelten Scherkopfes auf einfache Weise verändern.

Nach einer bevorzugten Ausführungsform der Erfindung ist der Scherkopf in Bewegungsrichtungen A und B des antreibbaren Schneidelementes von den Schwingbewegungen des elektrischen Antriebes antreibbar. In weiterer Ausgestaltung dieser Ausführungsform ist vorgesehen, daß der Scherkopf vom elektrischen Antrieb gegenläufig zu den hin- und hergehenden Bewegungen des Schneidelementes schwingfähig angetrieben ist. Diese Maßnahme führt zu einer besseren Schneidleistung durch Verkürzung des Haarverschiebeweges in den Haareintrittsöffnungen des Obermessers.

Nach einer weiteren vorteilhaften Ausführungsform der Erfindung ist der Scherkopf quer zu den Bewegungsrichtungen A und B des antreibbaren Schneidelementes in den Bewegungsrichtungen C und von den Schwingbewegungen des elektrischen Antriebes antreibbar.

Eine Verbesserung der Schneidleistung der Schneidelemente stellt sich nach der Erfindung dadurch ein, daß für den Scherkopf und das bewegbare Schneidelement unterschiedliche Schwingungsamplituden vorgesehen sind. Diese Maßnahme gewährleistet beispielsweise eine optimale Ausbildung und Anpassung bewegbarer Schneidelemente gegenüber feststehenden Schneidelementen unter Einbeziehung der vielfältigen Geometrien von Haareintrittsöffnungen in als Obermesser wirksam werdenden Schneidelementen. Ein wesentlicher Vorteil nach der Erfindung wird auch dadurch erreicht, daß die Schwingungsamplituden von Scherkopf und/oder Schneidelement veränderbar sind. Eine Veränderung der jeweiligen Schwingungsamplituden kann beispielsweise durch Veränderung von in Schwingung versetzbarer Massen oder Verlagerung der Schwingachse vom Stoßmittelpunkt der Schwingmasse weg erfolgen.

Nach einer bevorzugten Ausführungsform der Erfindung ist vorgesehen, daß die Schwingungsamplitude vom Schneidelement festlegbar und die Schwingungsamplitude des Scherkopfes auf diese abstimmbar ist. Diese Maßnahme gewährleistet eine optimale Abstimmung zusammenwirkender Schneidelemente. In Testversuchen eines Trockenrasierapparates nach der Erfindung hat sich ergeben, daß der Schwingweg des Scherkopfes in den Bewegungsrichtungen A und B sowie in den Bewegungsrichtungen C und D jeweils in einem Bereich von 0,05 mm bis 1 mm vorzusehen ist. Nach einer bevorzugten Ausführungsform der Erfindung ist der Schwingweg des Scherkopfes in einem Bereich von 0,15 mm bis 0,5 mm vorzusehen. Eine optimale Größe des Schwingweges des Scherkopfes für einen Trockenrasierapparatetyp ist im jeweiligen Einzelfall unter Einbeziehung der jeweiligen Ausbildung zusammenwirkender Schneidelemente, insbesondere der Haareintrittsöffnungsgeometrien, zu ermitteln.

In weiterer Ausgestaltung der Erfindung ist vorgesehen, daß der elektrische Antrieb um die Schwingachse mittels Schwenklager schwingfähig gelagert ist. Mittels dieser Schwenklager erfährt der elektrische Antrieb eine weitgehende Entkoppelung der unvermeidbaren Vibration auf das Gehäuse und gewährleistet gleichzeitig die Nutzung dieser Vibrationsenergie zu einer vorteilhaften Schwingbewegung des Scherkopfes. Mittels dieser reibungsarmen Schwenklager wird der elektrische Antrieb derart schwingfähig im Gehäuse des Trockenrasierapparates gelagert, daß er ohne wesentliche Rückwirkung auf das Gehäuse der aufgezwungenen Schwingung folgt.

Eine fertigungtechnisch einfach und preiswert herstellbare Ausführungsform der Erfindung zeichnet sich dadurch aus, daß das Schwenklager an wenigstens einem Tragelement des Gehäuses sowie an einem Gehäuseteil des elektrischen Antriebes vorgesehen ist.

Nach einer weiteren vorteilhaften Ausführungsform der Erfindung ist vorgesehen, daß das Gehäuseteil des elektrischen Antriebes in einem Lagerkäfig befestigbar ist.

Nach einer weiteren vorteilhaften Ausführungsform der Erfindung ist das Schwenklager an einem Lagerkäfig des elektrischen Antriebes sowie an dem Kardanrahmen und das Schwenklager an dem Kardanrahmen und einem Tragelement des Gehäuses vorgesehen.

Nach einer bevorzugten Ausführungsform der Erfindung ist das Schwenklager für den elektrischen Antrieb als Konuslager ausgebildet.

Um eine Schwingbewegung des Scherkopfes in den Bewegungsrichtungen A und B und/oder C und D zu gewährleisten, ist nach einer bevorzugten Ausführungsform der Erfindung wenigstens ein Tragarm für den Scherkopf vorgesehen. In Weiterer Ausgestaltung dieser Ausführungsform sind an dem Tragarm wenigstens zwei Gelenke vorgesehen.

Nach einer vorteilhaften Ausführungsform der Erfindung ist der Tragarm als ein Federelement ausgebildet. Eine preiswerte Ausführungsform eines Federelementes zeichnet sich dadurch aus, daß das Federelement durch eine Blattfeder gebildet ist.

Zum Zwecke der Übertragung der dem elektrischen Antrieb aufgezwungenen Schwingbewegung auf den Scherkopf ist nach einer Ausführungsform der Erfindung vorgesehen, daß wenigstens ein Tragarm mit dem elektrischen Antrieb über ein Gelenke aufweisendes Schwingelement koppelbar ist. Diese Gelenke können beispielsweise durch in Bohrungen gleitbar gelagerte Gelenkbolzen - nicht dargestellt - gebildet sein. Nach einer preiswert herstellbaren Ausführungsform von Gelenken ist vorgesehen, daβ wenigstens ein Gelenk als Filmscharniergelenk ausgebildet ist.

Nach einer vorteilhaften Ausführungsform der Erfindung ist vorgesehen, daß der Tragarm über ein Gelenk mit wenigstens einem Tragelement und über ein Gelenk mit dem Scherkopfrahmen des Scherkopfes in den Bewegungsrichtungen A und B schwingfähig gekoppelt ist. Diese Ausführungsform entspricht einem sogenannten Viergelenk-System. Nach einer weiteren Ausführungsform der Erfindung ist vorgesehen, daß das Gelenk für den Tragarm am zum Scherkopf entgegengesetzten Ende des Gehäuses im Gehäuse vorgesehen ist. Diese Ausführungsform nutzt die zur Verfügung stehende Länge des Gehäuses des Trockenrasierapparates für die Länge des Tragarmes, wodurch der aus der Schwingbewegung ableitbare vertikale Anteil in seiner Größe auf ein Minimum reduziert wird, so daß eine nahezu lineare Schwingbewegung in den Bewegungsrichtungen A und B des Scherkopfes erzielt wird.

Eine weitere relativ einfache Ausführungsform der Erfindung zeichnet sich dadurch aus, daß der Tragarm einerseits mit wenigstens einem Tragelement und andererseits mit einem den Scherkopf tragenden Tragrahmen schwingfähig gekoppelt ist. Bei dieser Ausführungsform ist der Tragrahmen mit dem elektrischen Antrieb unmittelbar koppelbar, und zwar über ein Gehäuseteil des elektrischen Antriebes oder über einen diesen umgebenden Lagerkäfig. In weiterer Ausgestaltung dieser Ausführungsform ist vorgesehen, daß der elektrische Antrieb über ein Gehäuseteil und eine Mitnehmervorrichtung mit dem Tragrahmen koppelbar ist. Eine einfache preiswerte Ausführungsform der Bewegungsübertragung vom elektrischen Antrieb bzw. einem Gehäuseteil des elektrischen Antriebes auf den Tragrahmen zeichnet sich dadurch aus, daß die Mitnehmervorrichtung aus einem Schlitz sowie einem in diesen Schlitz eingreifbaren Stift gebildet ist.

Nach einer weiteren vorteilhaften Ausführungsform der Erfindung ist die Mitnehmervorrichtung aus einem Kugelgelenk gebildet. Das Kugelgelenk das in einem Abstand zur ersten und zweiten Schwingachse im Tragrahmen und Lagerkäfig vorgesehen ist, gewährleistet die Übertragung der im elektrischen Antrieb in die Schwingachsen entstehenden Rotationen auf den Tragrahmen und demzufolge auf den Scherkopf.

Nach einer weiteren Ausführungsform der Erfindung ist vorgesehen, daß das Antriebselement des elektrischen Antriebes über eine Schwingbrücke mit einem Schneidelement des Scherkopfes koppelbar ist. Nach einer weiteren Ausführungsform der Erfindung ist vorgesehen, daß das Antriebselement des elektrischen Antriebes über wenigstens einen Exzenter mit einem Schneidelement des Scherkopfes koppelbar ist. Eine weitere Ausführungsform der Erfindung zeichnet sich dadurch aus, daß das Antriebselement des elektrischen Antriebes über einen als Doppelexzenter ausgebildeten Exzenter mit unterschiedlich ausgebildeten Schneidelementen koppelbar ist. Unter unterschiedlich ausgebildeten Schneidelementen sind einmal die Schneidelemente eines Kurzhaarschneidsystems - siehe FIG. 1 - sowie auch die Schneidelemente einer Langhaarschneideinrichtung zu verstehen. Die Langhaarschneideinrichtung kann in bekannter Weise am oder im Gehäuse des Trockenrasierapparates oder in einem Scherkopf vorgesehen werden (nicht dargestellt).

In weiterer Ausgestaltung der Erfindung ist vorgesehen, daß der Exzenter eines Doppelexzenters über eine Schwingbrücke mit einem Schneidelement einer Langhaarschneidvorrichtung koppelbar ist. Nach einer bevorzugten Ausführungsform der Erfindung ist vorgesehen, daß der elektrische Antrieb als Gleichstrommotor mit einem rotierbar vorgesehenen Antriebselement ausgebildet ist. Eine alternative Ausführungsform hierzu zeichnet sich dadurch aus, daß der elektrische Antrieb als Schwingankermotor mit einem oszillierbaren Antriebselement ausgebildet ist.

Nach einer weiteren Ausführungsform der Erfindung ist vorgesehen, daß der elektrische Antrieb und der Scherkopf mittels eines Federelementes in einer Mittelstellung gehalten ist. In weiterer Ausgestaltung dieser Ausführungsform ist vorgesehen, daß die Federelemente sich einerseits am elektrischen Antrieb und andererseits am Gehäuse abstützen.

Im folgenden werden anhand der zugehörigen Zeichnungen Ausführungsbeispiele der Erfindung näher beschrieben. Es zeigt:
- Fig. 1: einen Längsschnitt durch den oberen Teil eines Gehäuses eines Trockenrasierapparates mit einem darin schwingfähig gelagerten elektrischen Antrieb, sowie einem über Tragarme in Schwingung versetzbaren Scherkopf,
- Fig. 2: eine Seitenansicht des Scherkopfes nach Fig. 1 mit einem Längsschnitt durch das Gehäuse,
- Fig. 3: einen Längsschnitt durch das Gehäuse eines Trockenrasierapparates und einen Teilschnitt durch den in Schwingung versetzbaren Scherkopf mit einem Schwingungsantrieb des Scherkopfes durch ein Gehäuseteil des elektrischen Antriebes,
- Fig. 4: eine Seitenansicht des Trockenrasierapparates nach Fig. 3 mit einem zwei Scherköpfe aufweisenden Scherkopf, mit einem Längsschnitt durch das Gehäuse, sowie mit einem im Gehäuse sowie am Scherkopf schwenkbar gelagerten Tragarm,
- Fig. 5: den oberen Teil eines Gehäuses im Schnitt, einem im Gehäuse schwingfähig gelagerten elektrischen Antrieb, der mit dem schwingfähig gelagerten Scherkopf, in dem zwei Schwingbrücken vorgesehen sind, gekoppelt ist,
- Fig. 6: den oberen Teil des Gehäuses eines Trockenrasierapparates im Schnitt mit einem im Gehäuse schwingfähig gelagerten elektrischen Antrieb, einem Doppelexzenter zum Betreiben zweier Schwingbrücken sowie einem in den Bewegungsrichtungen A und B schwingfähig gelagerten Scherkopf, der zusätzlich um die Schwenkachse Z schwenkbar gelagert ist.
- Fig. 7: einen Schnitt durch einen Teil des Gehäuses und des Scherkopfes eines Trockenrasierapparates mit einer kardanischen Aufhängung des elektrischen Antriebes,
- Fig. 8: einen Schnitt durch das Gehäuse eines Trockenrasierapparates und durch die Bauelemente der kardanischen Aufhängung des elektrischen Antriebes,
- Fig. 9: eine Seitenansicht eines Scherkopfes sowie einen Schnitt durch einen Teil des Gehäuses.

Fig. 1 zeigt einen Trockenrasierapparat mit einem Gehäuse 1, in dem ein elektrischer Antrieb 2 mit einem Antriebselement 3 zur Übertragung einer Antriebsbewegung auf wenigstens ein in den Bewegungsrichtungen A und B hin- und herbewegbares Schneidelement 4 vorgesehen ist, und mit einem bewegbar gelagerten Scherkopf 6, der durch einen Scherkopfrahmen 7, in dem zwei zusammenwirkende Schneidelemente 4 und 5 vorgesehen sind, gebildet ist. In dem Gehäuse 1 sind zwei Tragelemente 16 und 17 vorgesehen - siehe Fig. 2 -, an denen der elektrische Antrieb 2 mittels Schwenklager 12 und 13 um eine erste Schwingachse 8 quer zu den Bewegungsrichtungen A und B des Schneidelements 4 schwingfähig gelagert ist. Die Schwenklager 12 und 13 sind als Konuslager ausgebildet.

In dem Scherkopf 6 sind zusätzlich zu dem Schneidelemente 4 und 5 aufweisenden Scherkopfrahmen 7 noch weitere Bauelemente, wie z. B. eine Schwingbrücke 25, mit einem Kupplungselement 30 zur Kopplung mit dem Schneidelement 4 vorgesehen, wobei der erforderliche Andruck des Schneidelementes 4 an dem Schneidelement 5 durch wenigstens ein zwischen der Schwingbrücke 25 und dem Schneidelement 4 angeordnetes Federelement 32 gewährleistet ist. Zur Übertragung der Antriebsbewegung von dem Antriebselement 3 auf die Schwingbrücke 25 dient ein Exzenter 27, der einerseits am Antriebselement 3 befestigt ist und andererseits mittels eines Stiftes in einen an der Schwingbrücke 25 vorgesehenen, schwalbenschwanzartig ausgebildeten Schlitz 26 eingreift.

An den Tragelementen 16 und 17 sind zwei Tragarme 14 und 15 mittels Gelenken 21 und 22 schwenkbar gelagert. Die den Gelenken 21 und 22 gegenüberliegenden Enden der Tragarme 14 und 15 sind mittels Gelenken 23 und 24 mit den Stirnseitenwandungen 33 und 34 des Scherkopfrahmens 7 gekoppelt, derart, daß eine hin und her gehende Schwingbewegung des Scherkopfes 6 in den Bewegungsrichtungen A und B des Schneidelementes 4 gewährleistet ist. Die vom elektrischen Antrieb 2 abnehmbare Schwingbewegung wird mittels eines Schwingelementes 11, das einerseits über ein Gelenk 21 mit dem Tragarm 15 und andererseits über ein Gelenk 28 mit einem Gehäuseteil 20 des elektrischen Antriebes 2 gekoppelt ist, auf den Scherkopf 6 übertragen. An dem zum Scherkopf 6 entgegengesetzten Ende des elektrischen Antriebes 2 sind zwei sich am Gehäuse 1 abstützende und auf den elektrischen Antrieb 2 einwirkende Federelemente 9 und 10 vorgesehen, mittels denen der elektrische Antrieb 2 im ausgeschalteten Zustand in einer Mittelstellung gehalten ist.

Die erste Schwingachse 8 nach den Figuren 1 bis 9 sowie die zweite Schwingachse 18 nach den Figuren 7 bis 9 verläuft durch den Stoßmittelpunkt sämtlicher, bei Inbetriebnahme des elektrischen Antriebes 2 in Schwingung versetzbarer Schwingmassen unter Berücksichtigung deren Trägheitsmomente. Diese Schwingmassen und deren Trägheitsmomente sind von Trockenrasierapparat zu Trockenrasierapparat unterschiedlich groß, so daß die Lage des Stoßmittelpunktes und somit die Lage der Schwingachse 8 sowie auch der zweiten Schwingachse 18 für den jeweiligen Trockenrasierapparatetyp unter Anwendung der dem Fachmann geläufigen physikalischen Berechnungsmethoden zu ermitteln ist. Ausgehend von einer errechenbaren, optimalen Lage des Stoßmittelpunktes bzw. Lage der ersten Schwingachse 8 sowie auch der zweiten Schwingachse 18 im Gehäuse 1 eines Trockenrasierapparates sind auch hiervon abweichende Lagerungen der ersten und/oder zweiten Schwingachse 8, 18 durchführbar. Die Grenzen zulässiger Abweichungen vom optimalen Stoßmittelpunkt können - bedingt durch zahlreiche Einflußgrößen, wie z. B. Größe der jeweiligen Masse und deren Trägheitsmoment, Unwucht von Schwingmassen, Reibung von zusammenwirkenden Schneidelementen - für die jeweilige Ausführungsform nur durch praktische Versuche ermittelt und festgelegt werden, um diesen Rasierapparatetyp dann in Serie herzustellen.

Fig. 2 zeigt einen Längsschnitt durch das Gehäuse 1 des Trockenrasierapparates nach Fig. 1 derart, daß die am Tragarm 15 vorgesehenen Gelenke 21 und 23 sichtbar dargestellt sind. Die Gelenke 21 und 23 weisen parallel zu den jeweiligen Achsrichtungen der vorgesehenen Schwenklager Lagerbolzen und Lagerbohrungen auf, die in den Tragelementen 16 und 17 sowie an den Stirnseitenwandungen 33, 34 des Scherkopfes 6 vorgesehen sind. An den Tragelementen 16 und 17 ist jeweils eine in vertikaler Richtung verlaufende Tragwand zur schwenkbaren Koppelung des elektrischen Antriebs 2 mittels der als Konuslager ausgebildeten Schwenklager 12 und 13 vorgesehen.

Bei Inbetriebnahme des Trockenrasierapparates durch Einschalten des elektrischen Antriebs 2 wird die Rotationsbewegung des Antriebselements 3 des elektrischen Motors über den Exzenter 27 und den in der Schwingbrücke 25 vorgesehenen Schlitz 26 in eine Oszillationsbewegung der Schwingbrücke 25 umgesetzt, wobei dann diese in den Bewegungsrichtungen A und B hin- und hergehende Bewegung der Schwingbrücke 25 über das Kupplungselement 30 auf das als Untermesser wirkende Schneidelement 4 übertragen wird. Das Schneidelement 4 gleitet an dem als Scherfolie ausgebildeten Schneidelement 5 entlang, um die durch Löcher und/oder Schlitze der Scherfolie hindurchdringenden Haare abzuschneiden. Gleichzeitig erfährt der elektrische Antrieb 2 eine schwingende Anregung jeweils entgegen der Bewegungsrichtung des am Schneidelement 5 entlanggleitenden Schneidelements 4. Aufgrund der schwenkbaren Lagerung des elektrischen Antriebes 2 folgt der elektrische Antrieb der aufgezwungenen Oszillation um die Schwingachse 8, wobei - u.a. bedingt durch die Größe und Trägheit der insgesamt in Schwingung versetzbaren Massen - das Ausmaß der Schwihgungsamplitude geringer ist als das Ausmaß der jeweiligen Schwingungsamplitude des hin- und hergehenden Schneidelementes 4. Die Schwingungsamplitude des elektrischen Antriebes 2 wird über das Schwingelement 11 auf den Tragarm 15 und von diesem auf den Scherkopf 6 übertragen und versetzt somit den Scherkopf 6 mit allen darin vorgesehenen Bauelementen in eine in den Bewegungsrichtungen A und B hin- und hergehende Schwingbewegung. Der Scherkopf 6 bewegt sich sonach jeweils gegenläufig zu dem sich gleichzeitig bewegenden Schneidelement 4. Der Hubweg des schwingenden Scherkopfs 6 ist wesentlich geringer als der Hubweg des Schneidelements 4.

Fig. 3 zeigt einen Schnitt durch das Gehäuse 1 eines Trockenrasierapparates mit eine an Tragelementen 16, 17 mittels Schwenklager 12, 13 - siehe Fig. 4 - um eine erste Schwingachse 8 schwingbar gelagerten elektrischen Antriebs 2, dessen Antriebselement 3 über einen Exzenter 27 mit einer im Scherkopf 6 vorgesehenen Schwingbrücke 25 zur Übertragung einer hin und her gehenden Antriebsbewegung auf ein als Untermesser wirkende Schneidelement 4 gekoppelt ist.

Der in den Bewegungsrichtungen A und B hin und her bewegbare Scherkopf 6 ist Bestandteil eines Viergelenksystems, dessen als Tragarme 14, 15 ausgebildeten Gelenkhebel am vom Scherkopf 6 entgegengesetzten Ende des Gehäuses 1 mittels Gelenke 21, 22 an im Gehäuse 1 vorgesehenen Tragelementen 46, 47 schwenkbar gelagert ist. Die in den Gelenken 21, 22 schwenkbar gelagerten Tragarme 14, 15 sind durch Öffnungen 48, 49, die in den Tragelementen 16, 17 vorgesehen sind, hindurchgeführt und mittels Gelenke 23, 24 mit den Stirnseitenwandungen 33, 34 des Scherkopfes 6 schwenkbar gekoppelt. Der elektrische Antrieb 2 weist zwei Gehäuseteile 20, 37 auf. An dem Gehäuseteil 20 ist ein Stift 43 vorgesehen, der in einen am Scherkopfrahmen 7 vorgesehenen Schlitz 42 gleitend eingreift, um die Schwingbewegung des elektrischen Antriebes 2 über diese Mitnehmervorrichtung 41 auf den Scherkopf 6 zu übertragen. Aufgrund der sehr großen Gesamtlänge der Tragarme 14 und 15, deren Länge von der gelenkigen Anbindung am Scherkopfrahmen 7 des Scherkopfes 6 einerseits, und der am Boden des Gehäuses 1 vorgesehenen Tragelemente 46, 47 anderseits bestimmt ist, ist der vertikale Anteil der um die Gelenke 21, 22 radial ausgeübten Schwingungsamplitude relativ gering, so daß man von einer nahezu linearen Bewegung des Scherkopfes 6 in den Bewegungsrichtungen A und B ausgehen kann.

Fig. 4 zeigt eine Seitenansicht des Trockenrasierapparates nach Fig. 3 mit einem Längsschnitt durch das Gehäuse 1, derart, daß die am Tragarm 15 vorgesehenen Gelenke 21, 23 sichtbar dargestellt sind. Die Gelenke 21, 23 weisen parallel zu den jeweiligen Achsrichtungen der vorgesehenen Schwenklager Lagerbolzen und Lagerbohrungen auf - nicht dargestellt -, die an einer Bodenwand des Gehäuses 1 angeformt sowie an den Stirnseitenwandungen 33, 34 des Scherkopfes 6 vorgesehen sind. An den Tragelementen 16, 17 ist jeweils eine in vertikaler Richtung zum Scherkopf 6 verlaufende Tragwand zur schwenkbaren Koppelung des um eine Schwingachse 8 schwingbaren elektrischen Antriebes 2 mittels der als Konuslager ausgebildeten Schwenklager 12, 13 vorgesehen.

Der von den Tragarmen 14, 15 - siehe Fig. 3 - getragene Scherkopf 6 ist beispielsweise als Doppelscherkopf ausgebildet, dessen als Obermesser vorgesehenen Schneidelemente 5 durch eine unterbrochene Linienführung L sinnbildlich dargestellt sind. Die konstruktive Ausführung des Scherkopfes 6 ist nicht auf die Anordnung von einem oder zwei Schneidelementen 4, 5 innerhalb seines Scherkopfrahmens 7 beschränkt. Es können durchaus mehrere Schneidsysteme in dem Scherkopfrahmen 7 des Scherkopfes 6 vorgesehen werden und diese Schneidelemente in Anpassung an eine bestimmte Schneidfunktion unterschiedlich gestaltet sein. Es können beispielsweise zwei als Kurzhaarschneidsystem und ein zwischen diesen als Langhaarschneidsystem wirkendes Schneidsystem in dem schwingbar gelagerten Scherkopf 6 vorgesehen werden.

Fig. 5 zeigt eine Schnittdarstellung des Gehäuses 1 mit einer Öffnung 52 in der dem Scherkopfrahmen 7 gegenüberliegenden Gehäusewandung des Gehäuses 1. Der elektrische Antrieb 2 ist am Scherkopfrahmen 7 befestigt und mittels wenigstens eines Gehäuseteiles 20, das vom Scherkopfrahmen 7 weg in Richtung der im Gehäuse 1 vorgesehenen Tragelemente 16, 17 - siehe Fig. 4 - ausgerichtet ist, an den Tragelemente 16, 17 um die Schwingachse 8 schwingbar gelagert sind. Mittels einerseits am Gehäuseteil 37 des elektrischen Antriebes 2 und andererseits an Innenwandteilen des Gehäuses 1 anliegender Federelemente 9, 10 befindet sich der elektrische Antrieb 2 im ausgeschalteten Zustand in einer Mittenstellung.

In dem bei Inbetriebnahme des elektrischen Antriebes 2 über das Gehäuseteil 20 in eine hin und her gehende Schwingung versetzbaren Scherkopfrahmen 7 des Scherkopfes 6, ist ein um eine Schwenkachse Z schwenkbar gelagerter Scherkopfrahmen 55 vorgesehen, in dem wenigstens ein aus Schneidelementen 4, 5 gebildetes Schneidsystem sowie eine Schwingbrücke 25 zur Übertragung einer von einem Antriebselement 3 ausgehenden Antriebsbewegung auf das bewegbare Schneidelement 4 angeordnet ist. Darüber hinaus ist in einem vom Schneidelement 5 abgewandten Bereich des Scherkopfrahmens 7 eine weitere Schwingbrücke 50 mit unterbrochenen Linien dargestellt, mittels der ein weiteres Schneidsystem, das beispielsweise zum Trimmen von Konturen geeignet ist, vorgesehen. Die Schwingbrücken 25 und 50 werden von dem als Doppelexzenter 44 ausgebildeten Exzenter 27 angetrieben, der an dem rotierbaren Antriebselement 3 des elektrischen Antriebes 2 befestigt ist.

Fig. 6 zeigt das Gehäuse 1 eines Trockenrasierapparates mit Tragelementen 16, 17, an denen der in einem Lagerkäfig 35 fest angeordnete elektrische Antrieb 2 mittels Schwenklager um eine erste Schwingachse 8 schwingbar gelagert ist. Die Ausführungsform nach Fig. 6 zeigt den elektrischen Antrieb 2 in einer im Betrieb erreichbaren Schwingposition, in der der hin und her bewegbare Scherkopf 6 in Bewegungsrichtung B eine Umkehrposition in der Bewegungsrichtung A erreicht hat.

Der Scherkopf 6 ist über einen Tragrahmen 40 sowie über Gelenke 21, 22, 23, 24 aufweisende Tragarme 14, 15 an den Tragelementen 16, 17 in den Bewegungrichtungen A und B schwingfähig gelagert. Der Tragrahmen 40 ist U-förmig ausgebildet und über eine Mitnehmervorrichtung 41 mit einem Gehäuseteil 20 des Lagerkäfigs 35 zur Übertragung der Schwingbewegung des elektrischen Antriebes 2 um die erste Schwingachse 8 gekoppelt. Die Mitnehmervorrichtung 41 besteht aus einem in einen Schlitz 42 eingreifenden Stift 43, wobei der Schlitz 42 in dem Bodenteil des U-förmigen Tragrahmens 40 eingeformt und der Stift 43 an dem Gehäuseteil 20 des Lagerkäfigs 35 vorgesehen ist. Der elektrische Antrieb 2 besteht aus einem Elektromotor mit einem als rotierende Welle ausgebildeten Antriebselement 3, an dem ein als Doppelexzenter 44 ausgebildeter Exzenter 27 befestigt ist, um die Antriebsbewegung von dem Antriebselement 3 auf eine im Scherkopfrahmen 7 des Scherkopfes 6 vorgesehene Schwingbrücke 25 zu übertragen. An der Schwingbrücke 25 ist ein schwalbenschwanzartig ausgebildeter Schlitz vorgesehen, in den der Stift des als Doppelexzenter 44 ausgebildeten Exzenters 27 eingreift. Die schwalbenschwanzartige Ausbildung des Schlitzes gewährleistet eine verschleißfreie Übertragung der Antriebsbewegung von dem Antriebselement 3 auf die Schwingbrücke 25 infolge der Anpassung der Winkel der Schwalbenschwanzausbildung an die Schwingstellungen des elektrischen Antriebes 2 im Betrieb.

Der U-förmige Tragrahmen 40 gewährleistet eine optimale Schwingbewegung des Scherkopfes 6 in den Bewegungsrichtungen A und B und darüber hinaus über konusartig ausgebildete Gelenke eine Schwenkbewegung des Scherkopfrahmens 7 mit einem oder mehreren aus Schneidelementen 4, 5 gebildeten Schneidsystemen um die Schwenkachse Z.

Auf dem Lagerkäfig 35 des elektrischen Antriebes 2 ist eine Schwingbrücke 50, die durch unterbrochene Linien dargestellt ist, befestigt. Diese Schwingbrücke 50 kann zum Betreiben eines Langhaarschneidsystems genutzt werden, das an einer Außenseite des Gehäuses 1 oder einem Betätigungsschalter - nicht dargestellt - vorgesehen werden kann. Die Schwingbrücke 50 kann ebenso wie die Schwingbrücke 25 im Scherkopf 6 zur Anbringung einer Schwingmasse - nicht dargestellt - zum Zwecke einer Veränderung der jeweiligen Schwingmassen und somit einer Amplitudenveränderung genutzt werden.

In den Fig. 7, 8 und 9 ist eine weitere Ausführungsform eines Trockenrasierapparates mit einem in den Bewegungsrichtungen A und B sowie in weiteren Bewegungsrichtungen C und D hin und her bewegbaren Scherkopf 6 dargestellt.

Fig. 7 zeigt einen Schnitt durch einen Teil des Trockenrasierapparates TR zur Sichtbarmachung von Bauelementen eines Schwingbewegungen in den Bewegungsrichtungen A und B sowie C und D gewährleistenden Schwingsystems. Der Scherkopf 6 ist an einem schwingfähigen angeordneten Tragrahmen 40 befestigt. Der Tragrahmen 40 ist mit einem Schwingrahmen 80 über parallel zueinander verlaufende Tragarme 14 und 15 gekoppelt, wobei die Tragarme 14 und 15 unter Einbeziehung von Halteblechen 65 sowohl am Tragrahmen 40 als auch am Schwingrahmen 80 befestigt sind. Die Tragarme 14 und 15 sind beispielsweise als Blattfeder ausgebildet, um Schwingungen des Tragrahmens 40 und des Scherkopfes 6 in den Bewegungsrichtungen A und B zu gewährleisten. An dem Schwingrahmen 80 sind mittels Haltebleche 65 Tragarme 70 und 71 gegenüberliegend und parallel zueinander verlaufend befestigt. Mit ihrem entgegengesetzten Ende sind die Tragarme 70 und 71 - siehe Fig. 9 - im Gehäuse 1 des Trockenrasierapparates TR befestigt. Die Tragarme 70 und 71 sind beispielsweise als Blattfeder ausgebildet. An der Innenseite des Gehäuses sind Tragelemente 16 und 17 vorgesehen, die über Schwenklager 63 und 64 mit einem Kardanrahmen 60 gekoppelt sind. Der Kardanrahmen 60 ist über Schwenklager 12, 13-siehe Fig. 8 - mit dem Lagerkäfig 35 schwingbar gekoppelt, wobei ein ringförmig ausgebildetes Federelement 61 mittels einer Federvorspannung den Lagerkäfig 35 über die Schwenklager 12 und 13 spielfrei mit dem Kardanrahmen 60 koppelt. Die Motorwelle 3 des elektrischen Antriebes 2 ist über einen Exzenter 27 und eine Schwingbrücke 25 mit dem Untermesser 4 des Scherkopfes 6 antriebsmäßig gekoppelt, wie dies beispielsweise anhand der Ausführungsformen gemäß Fig. 1 und Fig. 6 dargestellt und beschrieben ist.

Fig. 8 zeigt einen Schnitt durch das Gehäuse 1 des Trockenrasierapparates TR sowie durch die Tragelemente 16 und 17, die Schwenklager 12 und 13, die Schwenklager 63 und 64, sowie durch den Schwingrahmen 80, den Kardanrahmen 60, den Lagerkäfig 35, das Federelement 61 und durch den elektrischen Antrieb 2. Der elektrische Antrieb 2 ist im Gehäuse 1 um zwei sich rechtwinklig kreuzende erste und zweite Schwingachsen 8 und 18 schwingbar gelagert, derart, daß sich eine kardanische Aufhängung ergibt. Der elektrische Antrieb 2 ist mit dem Lagerkäfig 35 fest verbunden. Eine erste Schwingachse 8 wird durch zwei gegenüberliegend angeordnete Schwenklager 12, 13 beispielsweise mit kegelförmigen Zapfen am Kardanrahmen 60 und kegelförmigen Lagerbohrungen im Lagerkäfig 35 gebildet. Diese Lagerung kann durch eine axial wirkende Federvorspannung eines Federelementes 61, z.B. durch eine radial wirkende Ringfeder dauerhaft spielarm ausgebildet werden.

Eine zweite Schwingachse 18 - orthogonal zur ersten Schwingachse 8 vorgesehen - wird durch zwei gegenüberliegend angeordnete Schwenklager 63, 64 gebildet, wobei die kegelförmigen Lagerzapfen, die beispielsweise an den Tragelementen 16 und 17 des Gehäuses 1 vorgesehen sind, in kegelförmige Lagerbohrungen im Kardanrahmen 60 eintauchen. In der dargestellten Ausführungsform liegen die erste Schwingachse 8 und die die erste Schwingachse 8 rechtwinklig kreuzende zweite Schwingachse 18 in einer Ebene. Abweichend hiervon können die erste Schwingachse 8 und die zweite Schwingachse 18 auch in unterschiedlichen Ebenen vorgesehen werden.

Der Scherkopf 6 des Trockenrasiererapparates TR ist mit dem Gehäuse 1 schwingfähig gekoppelt, in der Art, daß sich der Scherkopf 6 in einer Ebene relativ zum Gehäuse 1 in den Bewegungsrichtungen A und B sowie in den Bewegungsrichtungen C und D bewegen kann, ohne daß sich der senkrecht zu dieser Ebene gemessene Abstand zwischen Gehäuse 1 und Scherkopf 6 merkbar ändert.

In der in den Fig. 7, 8 und 9 dargestellten Ausführungsform wird diese Linearführung des Scherkopfes 6 durch eine kreuzweise Anordnung von zwei, Viergelenkketten erreicht.

Eine erste Viergelenkkette - siehe Fig. 9 - wird durch die parallel zueinander angeordneten und parallel wirkenden Tragarme 70, 71, die beispielsweise aus Federstahl bestehen, sowie den Schwingrahmen 80 gebildet. Die Tragarme 70 und 71 sind mit einem Ende fest mit dem Gehäuse 1 verbunden, z.B. durch Ultraschweißen und mit dem anderen Ende, am Schwingrahmen 80 mittels zugeordneter Haltebleche 65 befestigt beispielsweise verschweißt. Durch diese Ausführung kann der Schwingrahmen 80 relativ zum Gehäuse 1 in den Bewegungsrichtungen C und D hin und her schwingen.

Die zweite Viergelenkkette wird durch parallel zueinander angeordnete und parallel wirkende als Schwingarme ausgebildete Tragarme 14 und 15, die beispielsweise aus Federstahl bestehen, sowie durch den als Koppelstange wirkenden Tragrahmen 40 gebildet. Die Tragarme 14 und 15 sind jeweils endseitig durch Verschweißen an dem Schwingrahmen 80 sowie dem Tragrahmen 40 mittels Halteblche 65 befestigt. Diese zweite Viergelenkkette ermöglicht eine hin und her gehende schwingende Bewegung des Scherkopfes 6 in den Bewegungsrichtungen A und B.

Eine kinematische Kopplung des elektrischen Antriebes 2 mit dem Scherkopf 6 erfolgt über die als Kugelgelenk ausgebildete Mitnehmervorrichtung 41. Hierzu ist am Tragrahmen 40 eine Kugel und am Lagerkäfig 35 eine Kugelpfanne vorgesehen. Durch dieses Kugelgelenk, das einen Abstand zu der ersten Schwingachse 8 und zu der zweiten Schwingachse 18 aufweist, werden die im elektrischen Antrieb 2 um die erste Schwingachse 8 und zweite Schwingachse 18 entstehenden Rotationen an den Tragrahmen 40 und somit an den Scherkopf 6 als Translationen übertragen, wodurch dieser Tragrahmen 40 mit dem Scherkopf 6 Schwingbewegungen in den Bewegungsrichtungen A und B sowie C und D ausführen kann.

## Patentansprüche

1. Trockenrasierapparat mit einem Gehäuse (1), in dem ein elektrischer Antrieb (2) mit einem Antriebselement (3) zur Übertragung einer Antriebsbewegung auf wenigstens ein hin- und herbewegbares Schneidelement (4) vorgesehen ist, und mit wenigstens einem in horizontaler Richtung zur Erzeugung einer Bewegung schwingenden Scherkopf (6), der durch einen Scherkopfrahmen (7, 55), in dem wenigstens zwei zusammenwirkende Schneidelemente (4, 5) vorgesehen sind, gebildet ist, **dadurch gekennzeichnet, daß** der elektrische Antrieb (2) im Gehäuse (1) schwingfähig gelagert und durch die beim Betrieb des Trockenrasierapparates zwangsläufig auftretenden inneren Kräfte in Schwingbewegungen versetzbar ist und daß die Schwingbewegungen des elektrischen Antriebs (2) auf den Scherkopf (6) übertragen werden, um diesen ebenfalls in Schwingbewegungen zu versetzen.

2. Trockenrasierapparat nach Anspruch 1, **dadurch gekennzeichnet, daß** wenigstens der Scherkopf (6) und der elektrische Antrieb (2) als eine Schwingmasse um wenigstens eine gemeinsame erste und/oder zweite Schwingachse (8, 18) schwingfähig gelagert sind.

3. Trockenrasierapparat nach einem der vorhergehenden Ansprüche, **dadurch gekennzeichnet, daß** die Schwingmasse durch Einbeziehung der Schwingmasse des elektrischen Antriebes (2) sowie sämtlicher, von den Schwingbewegungen des elektrischen Antriebs (2) in Schwingung versetzbarer Bauelemente, wie z.B. Scherkopf (6), Tragarm (14, 15, 70, 71) Lagerkäfig (35), Kardanrahmen (60), Schwingrahmen (80), Tragrahmen (40), Federelement (61) und Schwingbrücke (50), gebildet ist.

4. Trockenrasierapparat nach einem der Ansprüche 1 bis 3, **dadurch gekennzeichnet, daß** der elektrische Antrieb (2) mit den in Schwingung versetzbaren Bauelementen um eine quer zu den Bewegungsrichtungen (A und B) des antreibbaren Schneidelementes (4) verlaufende erste Schwingachse (8) schwingfähig gelagert ist.

5. Trockenrasierapparat nach einem der vorhergehenden Ansprüche, **dadurch gekennzeichnet, daß** der elektrische Antrieb (2) mit den in Schwingung versetzbaren Bauelementen um eine parallel zu den Bewegungsrichtungen (A und B) des antreibbaren Schneidelementes (4) verlaufende zweite Schwingachse (18) schwingfähig gelagert ist.

6. Trockenrasierapparat nach einem der vorhergehenden Ansprüche, **dadurch gekennzeichnet, daß** der Scherkopf (6) und der elektrische Antrieb (2) mittels einer kardanischen Aufhängung im Gehäuse (1) um die erste Schwingachse (8) sowie um die zweite Schwingachse (18) schwingfähig gelagert sind.

7. Trockenrasierapparat nach einem der vorhergehenden Ansprüche, **dadurch gekennzeichnet, daß** der Scherkopf (6) mittels wenigstens einem Schwingelement im Gehäuse (1) schwingfähig gelagert ist.

8. Trockenrasierapparat nach einem der Ansprüche 1 bis 7, **dadurch gekennzeichnet, daß** das Schwingelement durch Gelenke (21, 22, 23, 24) aufweisende Tragarme (14, 15, 70, 71) gebildet ist.

9. Trockenrasierapparat nach einem der vorhergehenden Ansprüche 1 bis 8, **dadurch gekennzeichnet, daß** das Schwingelement durch ein Gehäuseteil (20) gebildet ist.

10. Trockenrasierapparat nach einem der vorhergehenden Ansprüche, **dadurch gekennzeichnet, daß** das Schwingelement durch einen schwingbar gelagerten Kardanrahmen (60), einem im Kardanrahmen (60) schwingbar gelagerten Lagerkäfig (35), einen Schwingrahmen (80) und Tragarmen (14, 15, 70, 71) gebildet ist.

11. Trockenrasierapparat nach einem der vorhergehenden Ansprüche, **dadurch gekennzeichnet, daß** das Schwingelement über den Lagerkäfig (35) oder ein Gehäuseteil (20) mit dem schwingfähigen Tragrahmen (40) koppelbar ist.

12. Trockenrasierapparat nach Anspruch 11, **dadurch gekennzeichnet, daß** das zur Koppelung des Lagerkäfigs (35) oder Gehäuseteils (20) mit dem Tragrahmen (40) eine Mitnehmervorrichtung (41) vorgesehen ist.

13. Trockenrasierapparat nach einem der vorhergehenden Ansprüche, **dadurch gekennzeichnet, daß** die erste und/oder zweite Schwingachse (8, 18) durch den Stoßmittelpunkt der Schwingmasse verlaufend vorgesehen ist.

14. Trockenrasierapparat nach einem der vorhergehenden Ansprüche, **dadurch gekennzeichnet, daß** die erste und/oder Schwingachse (8, 18) in einem Abstand zum Stoßmittelpunkt der Schwingmasse vorgesehen ist.

15. Trockenrasierapparat nach einem der vorhergehenden Ansprüche, **dadurch gekennzeichnet, daß** der Scherkopf (6) in Bewegungsrichtungen (A und B) des antreibbaren Schneidelements (4) von den Schwingbewegungen des elektrischen Antriebs (2) antreibbar ist.

16. Trockenrasierapparat nach Anspruch 15, **dadurch gekennzeichnet, daß** der Scherkopf (6) vom elektrischen Antrieb (2) gegenläufig zu den hin- und hergehenden Bewegungen des Schneidelements (4) schwingfähig angetrieben ist.

17. Trockenrasierapparat nach einem der vorhergehenden Ansprüche, **dadurch gekennzeichnet, daß** der Scherkopf (6) quer zu den Bewegungsrichtungen (A und B) des antreibbaren Schneidelementes (4) in den Bewegungsrichtungen (C und D) von den Schwingbewegungen des elektrischen Antriebes (2) antreibbar ist.

18. Trockenrasierapparat nach einem der vorhergehenden Ansprüche, **dadurch gekennzeichnet, daß** für Scherkopf (6) und das bewegbare Schneidelement (4) unterschiedliche Schwingungsamplituden vorgesehen sind.

19. Trockenrasierapparat nach Anspruch 18, **dadurch gekennzeichnet, daß** die Schwingungsamplituden von Scherkopf (6) und/oder Schneidelement (4) veränderbar sind.

20. Trockenrasierapparat nach Anspruch 19, **dadurch gekennzeichnet, daß** durch Veränderung der Schwingmasse von Scherkopf (6) und/oder elektrischem Antrieb (2) die Schwingungsamplitude des Scherkopfes (6) veränderbar ist.

21. Trockenrasierapparat nach Anspruch 19 oder 20, **dadurch gekennzeichnet, daß** die jeweilige Schwingmasse von Scherkopf (6) und/oder elektrischem Antrieb (2) durch Anbringung eines Schwinggewichtes veränderbar ist.

22. Trockenrasierapparat nach einem der vorhergehenden Ansprüche, **dadurch gekennzeichnet, daß** die Schwingungsamplitude von Schneidelement (4) festlegbar und die Schwingungsamplitude des Scherkopfes (6) auf diese abstimmbar ist.

23. Trockenrasierapparat nach einem der vorhergehenden Ansprüche, **dadurch gekennzeichnet, daß** der Schwingweg des Scherkopfes (6) in den Bewegungsrichtungen (A und B) sowie in den Bewegungsrichtunge (C und D) jeweils in einem Bereich von 0,05 mm bis 1 mm vorgesehen ist.

24. Trockenrasierapparat nach Anspruch 23, **dadurch gekennzeichnet, daß** der Schwingweg des Scherkopfes (6) in einem von Bereich von 0,15-0,5 mm vorgesehen ist.

25. Trockenrasierapparat nach einem der vorhergehenden Ansprüche, **dadurch gekennzeichnet, daß** der elektrische Antrieb (2) um die erste und/oder zweite Schwingachse (18) mittels Schwenklager (12, 13, 63, 64) schwingfähig gelagert ist.

26. Trockenrasierapparat nach Anspruch 19, **dadurch gekennzeichnet, daß** das Schwenklager (12, 13) an wenigstens einem Tragelement (16, 17) des Gehäuses (1) sowie an einem Gehäuseteil (37) des elektrischen Antriebs (2) vorgesehen ist.

27. Trockenrasierapparat nach Anspruch 25, **dadurch gekennzeichnet daß** das Schwenklager (12, 13) an einem Lagerkäfig (35) des elektrischen Antriebes (2) sowie an dem Kardanrahmen (60) und das Schwenklager (64, 64) an dem Kardanrahmen (60) und einem Tragelement (16, 17) des Gehäuses (1) vorgesehen ist.

28. Trockenrasierapparat nach einem der vorhergehenden Ansprüche, **dadurch gekennzeichnet, daß** das Gehäuseteil (37) des elektrischen Antriebs (2) in einem Lagerkäfig (35) befestigbar ist.

29. Trockenrasierapparat nach einem der vorhergehenden Ansprüche, **dadurch gekennzeichnet, daß** das Schwenklager (12, 13, 63, 64) als Konuslager ausgebildet ist.

30. Trockenrasierapparat nach einem der vorhergehenden Ansprüche, **dadurch gekennzeichnet, daß** wenigstens ein Tragarm (14, 15, 70, 71) für den Scherkopf (6) vorgesehen ist.

31. Trockenrasierapparat nach Anspruch 30, **dadurch gekennzeichnet, daß** an dem Tragarm (14, 15, 70, 71) wenigstens zwei Gelenke (21, 23; 22, 24) vorgesehen sind.

32. Trockenrasierapparat nach Anspruch 30, **dadurch gekennzeichnet, daß** der Tragarm (14, 15, 70, 71) als ein Federelement ausgebildet ist.

33. Trockenrasierapparat nach Anspruch 32, **dadurch gekennzeichnet, daß** das Federelement durch eine Blattfeder gebildet ist.

34. Trockenrasierapparat nach einem der Ansprüche 30 bis 33, **dadurch gekennzeichnet, daß** wenigstens ein Tragarm (15) mit dem elektrischen Antrieb (2) über ein Gelenke (28, 29) aufweisendes Schwingelement (11) koppelbar ist.

35. Trockenrasierapparat nach einem Anspruch 30 oder Anspruch 31, **dadurch gekennzeichnet, daß** wenigstens ein Gelenk (21, 23; 22, 24; 28, 29) als Filmscharniergelenk ausgebildet ist.

36. Trockenrasierapparat nach einem der Ansprüche 30 bis 35, **dadurch gekennzeichnet, daß** der Tragarm (14 und 15) über ein Gelenk (21, 22) mit wenigstens einem Tragelement (16, 17) und über ein Gelenk (23, 24) mit dem Scherkopfrahmen (7) des Scherkopfes (6) in den Bewegungsrichtungen (A und B) schwingfähig gekoppelt ist.

37. Trockenrasierapparat nach Anspruch 30 bis 36, **dadurch gekennzeichnet, daß** das Gelenk (21 und 22) für den Tragarm (14 und 15) am zum Scherkopf (6) entgegengesetzten Ende des Gehäuses (1) im Gehäuse (1) vorgesehen ist.

38. Trockenrasierapparat nach einem der Ansprüche 30 bis 37, **dadurch gekennzeichnet, daß** der Tragarm (14 und 15) einerseits mit wenigstens einem Tragelement (16 und 17) und andererseits mit einem den Scherkopf (6) tragenden Tragrahmen (40) schwingfähig gekoppelt ist.

39. Trockenrasierapparat nach einem der vorhergehenden Ansprüche, **dadurch gekennzeichnet, daß** der Tragrahmen (40) mit dem elektrischen Antrieb (2) koppelbar ist.

40. Trockenrasierapparat nach einem der vorhergehenden Ansprüche, **dadurch gekennzeichnet, daß** der elektrische Antrieb (2) über ein Gehäuseteil (20, 37), den Lagerkäfig (35) und eine Mitnehmervorrichtung (41) mit dem Tragrahmen (40) koppelbar ist.

41. Trockenrasierapparat nach Anspruch 40, **dadurch gekennzeichnet, daß** die Mitnehmervorrichtung (41) aus einem Schlitz (42) sowie einem in diesen eingreifbaren Stift (43) gebildet ist.

42. Trockenrasierapparat nach Anspruch 40, **dadurch gekennzeichnet, daß** die Mitnehmervorrichtung (41) aus einem Kugelgelenk gebildet ist.

43. Trockenrasierapparat nach einem der vorhergehenden Ansprüche, **dadurch gekennzeichnet, daß** der Schwingrahmen (80) mittels eines Tragarmes (70, 71) am Gehäuse (1) schwingfähig gelagert ist und mittels Tragarme (14, 15) mit dem Tragrahmen (40) koppelbar ist.

44. Trockenrasierapparat nach einem der vorhergehenden Ansprüche, **dadurch gekennzeichnet, daß** das Antriebselement (3) des elektrischen Antriebes (2) über eine Schwingbrücke (25) mit einem Schneidelement (4) koppelbar ist.

45. Trockenrasierapparat nach einem der vorhergehenden Ansprüche, **dadurch gekennzeichnet, daß** das Antriebselement (3) des elektrischen Antriebes (2) über wenigstens einen Exzenter (27) mit einem Schneidelement (4) koppelbar ist.

46. Trockenrasierapparat nach Anspruch 44 oder 45, **dadurch gekennzeichnet, daß** das Antriebselement (3) des elektrischen Antriebes (2) über einen als Doppelexzenter (44) ausgebildeten Exzenter mit unterschiedlich ausgebildeten Schneidelementen (4, 5) koppelbar ist.

47. Trockenrasierapparat nach Anspruch 45 oder 46, **dadurch gekennzeichnet, daß** der Exzenter eines Doppelexzenters (44) über eine Schwingbrücke (50) mit einem Schneidelement einer Langhaarschneidvorrichtung koppelbar ist.

48. Trockenrasierapparat nach einem der vorhergehenden Ansprüche, **dadurch gekennzeichnet, daß** der elektrische Antrieb (2) als Gleichstrommotor mit einem rotierbar vorgesehenen Antriebselement (3) ausgebildet ist.

49. Trockenrasierapparat nach einem der vorhergehenden Ansprüche, **dadurch gekennzeichnet, daß** der elektrische Antrieb (2) als Schwingankermotor mit einem oszillierbaren Antriebselement (3) ausgebildet ist.

50. Trockenrasierapparat nach einem der vorhergehenden Ansprüche, **dadurch gekennzeichnet, daß** der elektrische Antrieb (2) und der Scherkopf (6) mittels eines Federelementes (9, 10) in einer Mittelstellung gehalten ist.

51. Trockenrasierapparat nach Anspruch 50, **dadurch gekennzeichnet, daß** die Federelemente (9, 10) sich einerseits am elektrischen Antrieb (2) und andererseits am Gehäuse (1) abstützen.

## Claims

1. A dry shaving apparatus with a housing (1) in which an electric drive mechanism (2) is provided having a drive element (3) for the transmission of a driving motion to at least one reciprocating cutting element (4), and with at least one shaving head (6) oscillating in a horizontal direction to produce a movement and formed by a shaving head frame (7, 55) in which at least two cooperating cutting elements (4, 5) are provided, **characterized in that** the electric drive mechanism (2) is mounted for oscillation in the housing (1) and adapted to be set in oscillation by the inner forces necessarily occurring in operation of the dry shaving apparatus, and that the oscillatory motions of the electric drive mechanism (2) are transmitted to the shaving head (6) in order to set said shaving head in oscillation as well.

2. The dry shaving apparatus as claimed in claim 1, **characterized in that** at least the shaving head (6) and the electric drive mechanism (2) are mounted for oscillation as an oscillating mass about at least one common first and/or second axis of oscillation (8, 18).

3. The dry shaving apparatus as claimed in any one of the preceding claims, **characterized in that** the oscillating mass is formed by incorporating the oscillating mass of the electric drive mechanism (2) as well as all components adapted to be set in oscillation by the oscillatory motions of the electric drive mechanism (2), such components including, for example, shaving head (6), support arm (14, 15, 70, 71), bearing cage (35), universal joint frame (60), oscillatory frame (80), supporting frame (40), spring element (61) and oscillatory bridge structure (50).

4. The dry shaving apparatus as claimed in any one of the claims 1 to 3, **characterized in that** the electric drive mechanism (2) with the components adapted to be set in oscillation is mounted for oscillation about a first axis of oscillation (8) which extends in a direction transverse to the directions of movement (A and B) of the drivable cutting element (4).

5. The dry shaving apparatus as claimed in any one of the preceding claims, **characterized in that** the electric drive mechanism (2) with the components adapted to be set in oscillation is mounted for oscillation about a second axis of oscillation (18) which extends parallel to the directions of movement (A and B) of the drivable cutting element (4).

6. The dry shaving apparatus as claimed in any one of the preceding claims, **characterized in that** the shaving head (6) and the electric drive mechanism (2) are mounted for oscillation in the housing (1) about the first (8) and the second (18) axis of oscillation by means of a cardanic suspension.

7. The dry shaving apparatus as claimed in any one of the preceding claims, **characterized in that** the shaving head (6) is mounted for oscillation in the housing (1) by means of at least one oscillating element.

8. The dry shaving apparatus as claimed in any one of the claims 1 to 7, **characterized in that** the oscillating element is formed by support arms (14, 15, 70, 71) having joints (21, 22, 23, 24).

9. The dry shaving apparatus as claimed in any one of the preceding claims 1 to 8, **characterized in that** the oscillating element is formed by a housing portion (20).

10. The dry shaving apparatus as claimed in any one of the preceding claims, **characterized in that** the oscillating element is formed by a universal joint frame (60) mounted for oscillation, a bearing cage (35) mounted for oscillation in said universal joint frame (60), an oscillatory frame (80), and support arms (14, 15, 70, 71).

11. The dry shaving apparatus as claimed in any one of the preceding claims, **characterized in that** the oscillating element is adapted to be linked to the oscillatory supporting frame (40) through the bearing cage (35) or a housing portion (20).

12. The dry shaving apparatus as claimed in claim 11, **characterized in that** an engaging device (41 is provided for linking the bearing cage (35) or the housing portion (20) to the supporting frame (40).

13. The dry shaving apparatus as claimed in any one of the preceding claims, **characterized in that** the first and/or second axis of oscillation (8, 18) is/are arranged to extend through the center of impact of the oscillating mass.

14. The dry shaving apparatus as claimed in any one of the preceding claims, **characterized in that** the first and/or the second axis of oscillation (8, 18) is/are arranged to extend at a distance to the center of impact of the oscillating mass.

15. The dry shaving apparatus as claimed in any one of the preceding claims, **characterized in that** the shaving head (6) is drivable by the oscillatory motions of the electric drive mechanism (2) in the directions of movement (A and B) of the drivable cutting element (4).

16. The dry shaving apparatus as claimed in claim 15, **characterized in that** the shaving head (6) is driven by the electric drive mechanism (2) so as to oscillate in opposition to the reciprocating movements of the cutting element (4).

17. The dry shaving apparatus as claimed in any one of the preceding claims, **characterized in that** the shaving head (6) is drivable in the directions of movement (C and D) by the oscillatory motions of the electric drive mechanism (2), transversely to the directions of movement (A and B) of the drivable cutting element (4).

18. The dry shaving apparatus as claimed in any one of the preceding claims, **characterized in that** different oscillation amplitudes are provided for the shaving head (6) and the movable cutting element (4).

19. The dry shaving apparatus as claimed in claim 18, **characterized in that** the oscillation amplitudes of the shaving head (6) and/or the cutting element (4) are variable.

20. The dry shaving apparatus as claimed in claim 19, **characterized in that** the oscillation amplitude of the shaving head (6) is variable by varying the oscillating mass of the shaving head (6) and/or the electric drive mechanism (2).

21. The dry shaving apparatus as claimed in claim 19 or 20, **characterized in that** the oscillating mass of the shaving head (6) and/or the electric drive mechanism (2) is variable by the attachment of a balance weight.

22. The dry shaving apparatus as claimed in any one of the preceding claims, **characterized in that** the oscillation amplitude is determinable by the cutting element (4), and the oscillation amplitude of the shaving head (6) is adjustable thereto.

23. The dry shaving apparatus as claimed in any one of the preceding claims, **characterized in that** the reciprocating travel of the shaving head (6) in the directions of movement (A and B) and in the directions of movement (C and D) is provided in a range from 0.05 mm to 1 mm.

24. The dry shaving apparatus as claimed in claim 23, **characterized in that** the reciprocating travel of the shaving head (6) is provided in a range from 0.15 mm to 0.5 mm.

25. The dry shaving apparatus as claimed in any one of the preceding claims, **characterized in that** the electric drive mechanism (2) is mounted for oscillation about the first and/or second axis of oscillation (18) by means of pivot bearings (12, 13, 63, 64).

26. The dry shaving apparatus as claimed in claim 19, **characterized in that** the pivot bearing (12, 13) is provided on at least one support element (16, 17) of the housing (1) and on a housing portion (37) of the electric drive mechanism (2).

27. The dry shaving apparatus as claimed in claim 25, **characterized in that** the pivot bearing (12, 13) is provided on a bearing cage (35) of the electric drive mechanism (2) and on the universal joint frame (60), and the pivot bearing (64, 64) is provided on the universal joint frame (60) and on a support element (16, 17) of the housing (1).

28. The dry shaving apparatus as claimed in any one of the preceding claims, **characterized in that** the housing portion (37) of the electric drive mechanism (2) is securable in a bearing cage (35).

29. The dry shaving apparatus as claimed in any one of the preceding claims, **characterized in that** the pivot bearing (12, 13, 63, 64) is configured as a conical bearing.

30. The dry shaving apparatus as claimed in any one of the preceding claims, **characterized in that** at least one support arm (14, 15, 70, 71) is provided for the shaving head (6).

31. The dry shaving apparatus as claimed in claim 30, **characterized in that** at least two joints (21, 23; 22, 24) are provided on the support arm (14, 15, 70, 71).

32. The dry shaving apparatus as claimed in claim 30, **characterized in that** the support arm (14, 15, 70, 71) is configured as a spring element.

33. The dry shaving apparatus as claimed in claim 32, **characterized in that** the spring element is formed by a leaf spring.

34. The dry shaving apparatus as claimed in any one of the claims 30 to 33, **characterized in that** at least one support arm (15) is adapted to be linked to the electric drive mechanism (2) through an oscillating element (11) having joints (28, 29).

35. The dry shaving apparatus as claimed in claim 30 or claim 31, **characterized in that** at least one joint (21, 23; 22, 24; 28, 29) is configured as a film hinge.

36. The dry shaving apparatus as claimed in any one of the claims 30 to 35, **characterized in that** the support arm (14 and 15) is linked through a joint (21, 22) to at least one support element (16, 17), and through a joint (23, 24) to the shaving head frame (7) of the shaving head (6), such as to be capable of oscillating in the directions of movement (A and B).

37. The dry shaving apparatus as claimed in claims 30 to 36, **characterized in that** the joint (21 and 22) for the support arm (14 and 15) is provided in the housing (1) at the end of the housing (1) opposite the shaving head (6).

38. The dry shaving apparatus as claimed in any one of the claims 30 to 37, **characterized in that** the support arm (14 and 15) is linked for oscillation to at least one support element (16 and 17) at the one end and to a supporting frame (40) carrying the shaving head (6) at the other end.

39. The dry shaving apparatus as claimed in any one of the preceding claims, **characterized in that** the supporting frame (40) is adapted to be linked to the electric drive mechanism (2).

40. The dry shaving apparatus as claimed in any one of the preceding claims, **characterized in that** the electric drive mechanism (2) is adapted to be linked to the supporting frame (40) through a housing portion (20, 37), the bearing cage (35) and an engaging device (41).

41. The dry shaving apparatus as claimed in claim 40, **characterized in that** the engaging device (41) is formed of a slot (42) and a pin (43) engageable in said slot.

42. The dry shaving apparatus as claimed in claim 40, **characterized in that** the engaging device (41) is formed of a ball-and-socket joint.

43. The dry shaving apparatus as claimed in any one of the preceding claims, **characterized in that** the oscillatory frame (80) is mounted for oscillation by means of a support arm (70, 71) on the housing (1) and is adapted to be linked to the supporting frame (40) by means of support arms (14, 15).

44. The dry shaving apparatus as claimed in any one of the preceding claims, **characterized in that** the drive element (3) of the electric drive mechanism (2) is adapted to be linked to a cutting element (4) through an oscillatory bridge structure (25).

45. The dry shaving apparatus as claimed in any one of the preceding claims, **characterized in that** the drive element (3) of the electric drive mechanism (2) is adapted to be linked to a cutting element (4) through at least one eccentric device (27).

46. The dry shaving apparatus as claimed in claim 44 or 45, **characterized in that** the drive element (3) of the electric drive mechanism (2) is adapted to be linked to cutting elements (4, 5) of different configurations through an eccentric device configured as a double eccentric device (44).

47. The dry shaving apparatus as claimed in claim 45 or 46, **characterized in that** the eccentric member of a double eccentric device (44) is adapted to be linked to a cutting element of a long-hair trimmer through an oscillatory bridge structure (50).

48. The dry shaving apparatus as claimed in any one of the preceding claims, **characterized in that** the electric drive mechanism (2) is configured as a direct-current motor having a drive element (3) provided for rotation.

49. The dry shaving apparatus as claimed in any one of the preceding claims, **characterized in that** the electric drive mechanism (2) is configured as a rocking armature motor having an oscillatory drive element (3).

50. The dry shaving apparatus as claimed in any one of the preceding claims, **characterized in that** the electric drive mechanism (2) and the shaving head (6) are held in a mid-position by means of a spring element (9, 10).

51. The dry shaving apparatus as claimed in claim 50, **characterized in that** the spring elements (9, 10) bear with one end against the electric drive mechanism (2) and with their other end against the housing (1).

## Revendications

1. Rasoir fonctionnant à sec comportant un boîtier (1), dans lequel est prévu un dispositif d'entraînement électrique (2) comportant un élément d'entraînement (3) pour transmettre un mouvement d'entraînement à au moins un élément de coupe (4) déplaçable en va-et-vient, et comportant au moins une tête de coupe (6) qui oscille dans une direction horizontale pour produire un déplacement et qui est formée par un cadre (7, 55), dans lequel sont prévus au moins deux éléments de coupe (4, 5) qui coopèrent entre eux, **caractérisé en ce que** ce le dispositif d'entraînement électrique (2) est monté de manière à pouvoir osciller dans le boîtier (1) et peut être amené à exécuter des déplacements oscillatoires au moyen des forces internes, qui apparaissent de façon forcée lors du fonctionnement du rasoir fonctionnant à sec, et que les déplacements oscillatoires du dispositif d'entraînement électrique (2) sont transmis à la tête de coupe (6) de manière à amener cette dernière à exécuter également des déplacements oscillatoires.

2. Rasoir fonctionnement à sec selon la revendication 1, **caractérisé en ce qu'**au moins la tête de coupe (6) et le dispositif d'entraînement électrique (2) sont montés de manière à pouvoir osciller en tant que masse oscillante autour d'au moins un premier et/ou un second axes communs d'oscillation (8, 18).

3. Rasoir fonctionnant à sec selon une des revendications précédentes, **caractérisé en ce que** la masse oscillante est formée par la masse oscillante du dispositif d'entraînement électrique (2) ainsi que par tous les composants, qui peuvent être amenés à osciller sous l'effet des déplacements oscillatoires du dispositif d'entraînement électrique (2), comme par exemple la tête de coupe (6), un bras de support (14, 15, 70, 71), une cage de palier (35), un cadre de cardan (60), un cadre oscillant (80), un cadre de support (40), un élément de ressort (61) et un étrier oscillant (50).

4. Rasoir fonctionnant à sec selon l'une des revendications 1 à 3, **caractérisé en ce que** le dispositif d'entraînement électrique (2) équipé des composants pouvant être amenés à osciller est monté de manière, a pouvoir osciller autour d'un premier axe d'oscillation (8), qui s'étend transversalement par rapport aux directions de déplacement A et B de l'élément de coupe pouvant être entraîné.

5. Rasoir fonctionnant à sec selon l'une des revendications précédentes, **caractérisé en ce que** le dispositif d'entraînement électrique (2) équipé des composants pouvant être amenés à osciller est monté de manière à pouvoir osciller autour d'un second axe d'oscillation (18), qui s'étend parallèlement aux directions de déplacement (A et B) de l'élément de coupe pouvant être entraîné.

6. Rasoir fonctionnant à sec selon l'une des revendications précédentes, **caractérisé en ce que** la tête de coupe (6) et le dispositif d'entraînement électrique (2) sont montés, au moyen d'une suspension à la cardan, dans le boîtier (1) de manière à pouvoir osciller autour du premier axe d'oscillation (8) ainsi qu'autour du second axe d'oscillation (18).

7. Rasoir fonctionnant à sec selon l'une des revendications précédentes, **caractérisé en ce que** la tête de coupe (6) est montée de manière à pouvoir osciller dans le boîtier (1) à l'aide d'au moins un élément oscillant.

8. Rasoir fonctionnant à sec selon l'une des revendications 1 à 7, **caractérisé en ce que** l'élément oscillant est formé par des bras de support (14, 15, 70, 71), qui comportent des articulations (21, 22, 23, 24).

9. Rasoir fonctionnant à sec selon l'une des revendications précédentes 1 à 8, **caractérisé en ce que** l'élément oscillant est formé par une partie de boîtier (20).

10. Rasoir fonctionnant à sec selon l'une des revendications précédentes, **caractérisé en ce que** l'élément oscillant est formé par un cadre de cardan (60) monté de manière à pouvoir osciller, par une cage de palier (35) montée de manière à pouvoir osciller dans le cadre de cardan (60), un cadre oscillant (80) et des bras de support (14, 15, 70, 71).

11. Rasoir fonctionnant à sec selon l'une des revendications précédentes, **caractérisé** en ce l'élément oscillant peut être couplé au cadre de support apte à osciller (40) par l'intermédiaire de la cage de palier (35) ou d'une partie de boîtier (20).

12. Rasoir fonctionnant à sec selon la revendication 11, **caractérisé en ce qu'**il est prévu un dispositif d'entraînement (41) pour l'accouplement de la cage de palier (35) ou de la partie de boîtier (20) au cadre de support (40).

13. Rasoir fonctionnant à sec selon l'une des revendications précédentes, **caractérisé en ce que** le premier et/ou le second axes d'oscillation (8, 18) est/ sont prévu(s) de manière à passer par le centre de percussion de la masse oscillante.

14. Rasoir fonctionnant à sec selon l'une des revendications précédentes, **caractérisé en ce que** le premier et/ou le premier axe d'oscillation (8, 18) est/sont prévu(s) à une certaine distance du centre de percussion de la masse oscillante.

15. Rasoir fonctionnant à sec selon l'une des revendications précédentes, **caractérisé en ce que** la tête de coupe (6) peut être entraînée dans des directions de déplacement (A, B) de l'élément de coupe (4), qui peut être entraîné, sous l'effet des déplacements oscillatoires du dispositif d'entraînement électrique (2).

16. Rasoir fonctionnant à sec selon la revendication 15, **caractérisé en ce que** la tête de coupe (6) est entraînée par le dispositif d'entraînement électrique (2) de manière à pouvoir osciller en sens opposé des déplacements en va-et-vient de l'élément de coupe (4).

17. Rasoir fonctionnant à sec selon l'une des revendications précédentes, **caractérisé en ce que** la tête de coupe (6) peut être entraînée transversalement par rapport aux directions de déplacement (A et B) de l'élément de coupe pouvant être entraîné (4) dans les directions de déplacement (C et D), sous l'effeet des déplacements oscillatoires du dispositif d'entraînement électrique (2).

18. Rasoir fonctionnant à sec selon l'une des revendications précédentes, **caractérisé en ce que** pour la tête de coupe (6) et l'élément de coupe déplaçable (4), on prévoit des amplitudes d'oscillation différentes.

19. Rasoir fonctionnant à sec selon la revendication 18, **caractérisé en ce que** les amplitudes d'oscillation de la tête de coupe (6) et/ou de l'élément de coupe (4) sont modifiables.

20. Rasoir fonctionnant à sec selon la revendication 19, **caractérisé en ce qu'**on peut modifier l'amplitude d'oscillation de la tête de coupe (6) en modifiant la masse oscillante de la tête de coupe (6) et/ou du dispositif d'entraînement électrique (2).

21. Rasoir fonctionnant à sec selon l'une des revendications 19 ou 20, **caractérisé en ce que** la masse oscillante respective de la tête de coupe (6) et/ou du dispositif d'entraînement électrique (2) peut être modifiée à l'aide du montage d'un poids d'inertie.

22. Rasoir fonctionnant à sec selon l'une des revendications précédentes, **caractérisé en ce que** l'amplitude oscillatoire de l'élément de coupe (4) peut être fixée et que l'amplitude oscillatoire de la tête de coupe (6) peut être accordée sur l'amplitude oscillatoire de l'élément de coupe.

23. Rasoir fonctionnant à sec selon l'une des revendications précédentes, **caractérisé en ce que** le trajet d'oscillation de la tête de coupe (6) dans les directions de déplacement (A et B) ainsi que dans les directions de déplacement (C et D) est prévu respectivement dans une gamme comprise entre 0,05 mm et 1 mm.

24. Rasoir fonctionnant à sec selon la revendication 23, **caractérisé en ce que** le trajet d'oscillation de la tête de coupe (6) est prévu dans une gamme comprise entre 0,15 et 0,5 mm.

25. Rasoir fonctionnant à sec selon l'une des revendications précédentes, **caractérisé en ce que** le dispositif d'entraînement électrique (2) est monté de manière à pouvoir osciller autour du premier et/ou du second axe d'oscillation (18) à l'aide de paliers pivotants (12, 13, 63, 64).

26. Rasoir fonctionnant à sec selon la revendication 19, **caractérisé en ce que** le palier pivotant (12, 13) est prévu sur au moins un élément de support (16, 17) du boîtier (1) ainsi que sur une partie de boîtier (37) du dispositif d'entraînement électrique (2).

27. Rasoir fonctionnant à sec selon la revendication 25, **caractérisé en ce que** le palier pivotant (12, 13) est prévu sur une cage de palier (35) du dispositif d'entraînement électrique (2) ainsi que sur le cadre de cardan (60) et que le palier pivotant (64, 64) est prévu sur le cadre de cardan (60) et sur un élément de support (16, 17) du boîtier (1).

28. Rasoir fonctionnant à sec selon l'une des revendications précédentes, **caractérisé en ce que** la partie de boîtier (37) du dispositif d'entraînement électrique (2) peut être fixée dans une cage de palier (35).

29. Rasoir fonctionnant à sec selon l'une des revendications précédentes, **caractérisé en ce que** le palier pivotant (12, 13, 63, 64) est agencé sous la forme d'un palier conique.

30. Rasoir fonctionnant à sec selon l'une des revendications précédentes, **caractérisé en ce qu'**au moins un bras de support (14, 15, 70, 71) est prévu pour la tête de coupe (6).

31. Rasoir fonctionnant à sec selon la revendication 30, **caractérisé en ce qu'**au moins deux articulations (21, 23; 22, 24) sont prévues sur le bras de support (14, 15, 70, 71).

32. Rasoir fonctionnant à sec selon la revendication 30, **caractérisé en ce que** le bras de support (14, 15, 70, 71) est agencé sous la forme d'un élément de ressort.

33. Rasoir fonctionnant à sec selon la revendication 32, **caractérisé en ce que** l'élément de ressort est formé par un ressort à lame.

34. Rasoir fonctionnant à sec selon l'une des revendications 30 à 33, **caractérisé en ce qu'**au moins un bras de support (15) peut être couplé au dispositif d'entraînement électrique (2) par l'intermédiaire d'un élément oscillant (11) comportant des articulations (28, 29).

35. Rasoir fonctionnant à sec selon une revendication 30 ou une revendication 31, **caractérisé en ce qu'**au moins une articulation (21, 23; 22, 24; 28, 29) est agencée sous la forme d'une articulation charnière formée d'un film.

36. Rasoir fonctionnant à sec selon l'une des revendications 30 à 35, **caractérisé en ce que** le bras de support (14, 15) est couplé, de manière à pouvoir osciller dans les directions de déplacement (A et B), par l'intermédiaire d'une articulation (21, 22) à au moins un élément de support (16, 17) et par l'intermédiaire d'une articulation (23, 24) au cadre (7) de la tête de coupe (6).

37. Rasoir fonctionnant à sec selon les revendications 30 à 36, **caractérisé en ce que** l'articulation (21 et 22) pour le bras de support (14 et 15) est prévu dans le boîtier (1) sur l'extrémité du boîtier (1) située à l'opposé de la tête de coupe (6).

38. Rasoir fonctionnant à sec selon l'une des revendications 30 à 37, **caractérisé en ce que** le bras de support (14 et 15) est coupé de manière à pouvoir osciller d'une part à au moins un élément de support (16 et 17) et d'autre part à un cadre de support (40), qui porte la tête de coupe (6).

39. Rasoir fonctionnant à sec selon l'une des revendications précédentes, **caractérisé en ce que** le cadre de support (40) peut être couplé au dispositif d'entraînement électrique (2).

40. Rasoir fonctionnant à sec selon l'une des revendications précédentes, **caractérisé en ce que** le dispositif d'entraînement électrique (2) peut être couplé par l'intermédiaire d'une partie de boîtier (20, 37), de la cage de palier (35) et d'un dispositif d'entraînement (41) au cadre de support (40).

41. Rasoir fonctionnant à sec selon la revendication 40, **caractérisé en ce que** le dispositif d'entraînement (41) est constitué par une fente (42) ainsi que par une tige (43) pouvant s'engager dans cette fente.

42. Rasoir fonctionnant à sec selon la revendication 40, **caractérisé en ce que** le dispositif d'entraînement (41) est formé par une articulation sphérique.

43. Rasoir fonctionnant à sec selon l'une des revendications précédentes, **caractérisé en ce que** le cadre oscillant (80) est monté de manière à pouvoir osciller sur le boîtier (1) au moyen d'un bras de support (70) et peut être couplé au moyen de bras de support (14, 15) au cadre de support (40).

44. Rasoir fonctionnant à sec selon l'une des revendications précédentes, **caractérisé en ce que** l'élément d'entraînement (3) du dispositif d'entraînement électrique (2) peut être couplé à un élément de coupe (4) par l'intermédiaire d'un étrier oscillant (25).

45. Rasoir fonctionnant à sec selon l'une des revendications précédentes, **caractérisé en ce que** l'élément d'entraînement (3) du dispositif d'entraînement électrique (2) peut être couplé au moyen d'un excentrique (27) à un élément de coupe (4).

46. Rasoir fonctionnant à sec selon la revendication 44 ou 45, **caractérisé en ce que** l'élément d'entraînement (3) du dispositif d'entraînement électrique (2) peut être couplé par l'intermédiaire d'un excentrique agencé sous la forme d'un excentrique double (44), à des éléments de coupe (4, 5) agencés différemment.

47. Rasoir fonctionnant à sec selon la revendication 45 ou 46, **caractérisé en ce que** l'excentrique d'un excentrique double (44) peut être couplé par l'intermédiaire d'un étrier oscillant (50) à un élément de coupe d'un dispositif de coupe des cheveux longs.

48. Rasoir fonctionnant à sec selon l'une des revendications précédentes, **caractérisé en ce que** le dispositif d'entraînement électrique (2) est agencé sous la forme d'un moteur à courant continu comportant un élément d'entraînement (3) apte à tourner.

49. Rasoir fonctionnant à sec selon l'une des revendications précédentes, **caractérisé en ce que** le dispositif d'entraînement électrique (2) est agencé sous la forme d'un moteur à induit oscillante comportant un élément d'entraînement (3) apte à osciller.

50. Rasoir fonctionnant à sec selon l'une des revendications précédentes, **caractérisé en ce que** le dispositif d'entraînement électrique (2) et la tête de coupe (6) sont retenus au moyen d'un élément de retenue (9, 10) dans une position médiane.

51. Rasoir fonctionnant à sec selon la revendication 50, **caractérisé en ce que** les éléments de ressort (9, 10) prennent appui d'une part sur le dispositif d'entraînement électrique (2) et d'autre part sur le boîtier (1).
